# EUROPÄISCHE PATENTSCHRIFT

(11) **EP 2 223 786 B1**
(45) Veröffentlichungstag und Bekanntmachung des Hinweises auf die Patenterteilung: **17.09.2014**
(21) Anmeldenummer: 09002727.7
(22) Anmeldetag: 26.02.2009
(51) Int. Cl.: B27N 3/00, B27N 3/04

(54) **Holzwerkstoffplatte sowie ein Verfahren zum Herstellen einer Holzwerkstoffplatte**
Composite wood board and method for producing same
Plaque en matériau dérivé du bois et procédé de fabrication d'une plaque en matériau dérivé du bois

(43) Veröffentlichungstag der Anmeldung: 01.09.2010
(73) Patentinhaber: Kronotec AG, 6006 Luzern (CH)
(72) Erfinder: Hasch, Joachim, Prof.Dr., 10317 Berlin (DE); Grunwald, Dirk, 38108 Braunschweig (DE)
(74) Vertreter: Rehmann, Thorsten

(56) Entgegenhaltungen:
- EP-A- 0 546 956
- EP-A- 1 561 554
- WO-A-2008/116466
- DE-A1- 1 808 349
- US-A- 5 300 333
- US-A- 5 607 983

## Beschreibung

Die Erfindung betrifft eine Holzwerkstoffplatte gemäß Anspruch 1 mit mindestens drei Schichten aus einem Holzwerkstoff, sowie ein Verfahren gemäß Anspruch 15 zum Herstellen einer Holzwerkstoffplatte.

Eine solche Holzwerkstoffplatte ist beispielsweise aus der DE 20 2006 020 503 U1 bekannt, auf die vollinhaltlich Bezug genommen wird. Um diese Holzwerkstoffplatte möglichst leicht auszubilden, enthält die mittlere Schicht einen leichten Holzwerkstoff mit 30 bis 95 Gewichtsprozent Holzpartikel, die eine mittlere Dichte von 0,4 - 0,85 g/cm³ aufweisen. Bezogen auf den leichten Holzwerkstoff sind bis zu 20 Gewichtsprozent Polystyrol und/oder Styrolcopolymerisat als Füllstoff enthalten, wobei der Füllstoff eine Schüttdichte von 10 bis 100 kg/m³ aufweist. Außerdem sind 2,5 bis 50 Gewichtsprozent Bindemittel enthalten, und die mittlere Rohdichte des leichten Holzwerkstoffes ist kleiner als 600 kg/m³.

Mit abnehmender Rohdichte der leichten Holzwerkstoffplatte sinken die mechanischtechnologischen Parameter, so dass derartige Platten nicht unter einer mittleren Rohdichte von 500 kg/m³ verwendet werden können.

Unter Holzwerkstoffplatten versteht man plattenförmiges Sperrholz, Holzspanplatten, wie Flachpressplatten, Strangpressplatten, OSB-Platten oder Spantischlerplatten, Holzfaserplatten, wie z. B. MDF- oder HDF-Fasern sowie andere Holzwerkstoffplatten, wie Schichtholzplatten, Sichtholzformteile oder auch Pressschichtholz. Insbesondere bei Holzwerkstoffplatten in der Möbelindustrie stellt sich das Problem, dass stabile Platten aufgrund ihrer Dicke relativ schwer sind, was insbesondere für Selbstaufbauer zu Transportproblemen führen kann.

Die EP 1 561 554 B1 offenbart eine Holzwerkstoffplatte, bei der zwischen zwei Holzwerkstoffschichten eine Schicht aus einem aufgeschäumten Kunststoff eingebracht ist, und die Kunststoffschicht den Kern der Holzwerkstoffplatte bildet. Die Ober- und Unterseite der Holzwerkstoffplatte besteht aus Holzfasern oder Holzspänen. Bei dieser Holzwerkstoffplatte ist der Kern mit Holzfasern oder Holzspänen vernetzt. Um eine verbesserte Anbindung des aufgeschäumten Kunststoffes mit den Holzwerkstoffen zu erreichen, kann vorgesehen sein, eine Mischung aus Holzwerkstoffen und Kunststoffgranulat zwischen die beiden äußeren Holzwerkstoffschichten zu streuen.

Die JP 2002-338373 A1 beschreibt ein Verfahren zur Herstellung einer Holzzementplatte, die verbesserte Wärmedämmeigenschaften aufweist. In diesem Verfahren wird eine Mischung aus Holzrohmaterial und Zement in eine Form eingebracht. Auf diese erste Lage werden aufgeschäumte Harzperlen gestreut. Anschließend wird auf diese Schicht wieder eine Schicht aus Holzrohmaterial und Zement aufgebracht.

Dieses Vorprodukt wird in einer Presse verpresst, so dass das aufgeschäumte Harz in der Mittelschicht des Pressrohlings verbleibt. Anschließend wird der Pressrohling in einer Dampfpresse Hochtemperaturdampf ausgesetzt, so dass die aufgeschäumten Harzpartikel aushärten.

Die DE 1 185 806 B beschreibt ein Verfahren zur Herstellung einer Sandwichplatte mit einer Kernlage aus aufgeschäumtem Kunststoff und Unterstützungslagen aus einer Faserzementzusammensetzung, die auf beiden Seiten aufgebracht werden kann, wobei die Unterstützungslagen auch aus einer Mischung aus Zement und Holzwolle bestehen können.

Die US 5,554,429 A beschreibt eine Holzwerkstoffplatte mit einer Kernlage aus mindestens einer OSB-Platte, die mit einem aufschäumenden Klebstoff hergestellt worden und mit mindestens einer Deckschicht aus einer weiteren OSB-Platte versehen ist, wobei die Deckschicht mit einer Oberfläche der Kernlage verklebt ist. Der aufschäumende Klebstoff kann beispielsweise ein Polyurethanklebstoff sein. Die Herstellung der Platte erfolgt in einer Heißpresse bei einem Druck von ca. 1 bis 2 MPa und einer Temperatur in einem Bereich zwischen 150 und 200°C, wobei das Aufschäumen des Schaumes in der Presse erfolgt.

Die DE 42 26 988 A1 beschreibt ein Formteil aus mit einem geschäumten Kunstharz durchtränkten Naturfasern, das aus zwei Außenschichten aus Naturfasern und aus einer von den Außenschichten eingeschlossenen Mittelschicht besteht. Die Mittelschicht wird zumindest teilweise von einem geschäumten Kunstharz gebildet. Die Mittelschicht kann dabei unter anderem Holzspreißel, Holzschnitzel, Holzrinde sowie Nadeln von Koniferen als Füllstoff erhalten. Die Mischung aus Naturfasern für die Außenschichten und Kunstharz für die Mittelschicht wird in eine beheizte Form eingelegt. Nach dem Schließen der beheizten Form wird die Temperatur des Kunstharzes auf beispielsweise 60°C gebracht, wodurch das Harz aufschäumt und die Faserschichten durchsetzt.

Die EP 1 253 257 A1 beschreibt ein Verfahren zur Herstellung eines Flächenelementes sowie eine Holzwerkstoffplatte mit einer Schicht aus geschäumten Polysterol zwischen zwei Holzwerkstoffplatten. Zwei fertige Holzwerkstoffplatten werden dazu mit Isolierplatten über einen Kleber verbunden.

Die WO 2008/116466 beschreibt ein Verfahren zur Herstellung einer gepressten Platte aus Bioverbundmaterial. Hier wird eine mittlere Kernschicht aus einem thermoplastischen Kunststoff, in dem zur Verstärkung Naturfasern enthalten sein können, mit äußeren Schichten verpresst. Die äußeren Schichten können beispielsweise Furniere sein.

Von dieser Problemstellung ausgehend soll die eingangs beschriebene Holzwerkstoffplatte dahingehend verbessert werden, dass bei einer weiteren Absenkung der Rohdichte gute mechanische/technische Parameter erhalten bleiben und die Emission von Aldehyden verringert wird.

Zur Problemlösung zeichnet sich eine gattungsgemäße Holzwerkstoffplatte dadurch **aus, dass** die wenigstens eine mittlere Schicht zusätzlich mindestens einen geschäumten natürlichen Werkstoff aufweist.

Als natürlicher Werkstoff kommen beispielsweise Mais, Reis, Weizen oder eine Mischung hieraus in Frage. Der natürliche Werkstoff hat den Vorteil, dass er gegenüber herkömmlichen Werkstoffen eine höhere Festigkeit aufweist, dabei aber eine geringere Dichte als die Holzfasern oder Holzspäne besitzt. Damit kann eine mittlere Rohdichte von kleiner als 500 kg/m³ erzielt werden, wobei die Rohdichte der Deckschichten größer als 500 kg/m³ ist.

Vorzugsweise ist die Rohdichte der Mittelschicht kleiner als 450 kg/³ und die Abweichung der mittleren Rohdichte übersteigt plus/minus 50 kg/m³ nicht.

Zur weiteren Verstärkung kann die mittlere Schicht faser- oder fadenförmige Bestandteile aufweisen. Diese Bestandteile bestehen vorzugsweise aus natürlichen Werkstoffen, insbesondere aus Flachs.

Die faser- oder fadenförmigen Bestandteile können aber auch aus Kunststoff, insbesondere aus Karbon, PE, PP, PET, aus Glasfasern oder aus zwei Komponenten bestehen.

Für die Deckschicht werden bevorzugt konventionelle Holzarten verwendet. Für die Mittelschicht werden bevorzugt Hölzer mit niedriger Rohdichte, wie z. B. Pappel oder Erle. Es können aber auch andere geeignete Holzarten verwendet werden.

Zumindest die mittlere Schicht kann zusätzliche Füllstoffe aus Kunststoff, vorzugsweise auf Basis von Polyurethanschäumen und/oder Polystyrolschäumen aufweisen.

Zur Erhöhung der Wärmespeicherkapazität der Holzwerkstoffplatte kann die mittlere Schicht zusätzlich Latentwärmespeicher enthalten. Als Latentwärmespeicher können Kunststoffkapseln mit einem Kern aus reinem Wachs verwendet werden, wie sie beispielsweise von der BASF unter der Bezeichnung "Micronal PCM" vertrieben werden. Steigt die Raumtemperatur über die bei der Herstellung der mikroskopisch kleinen Kunststoffkapseln definierte Schalttemperatur von 23 oder 26 Grad Celsius an, verflüssigt sich das Wachs im Inneren der Mikrokapseln und absorbiert die überschüssige Raumwärme. Fällt die Temperatur hingegen ab, verfestigt sich das Wachs und die Kapseln geben ihre Wärme wieder an den Raum ab. Für die periodische Abfolge von Schmelzen und Erstarren sorgt die Natur durch die Temperaturunterschiede zwischen Tag und Nacht. Die Latentwärmespeicher tragen also so dazu bei, Temperaturspitzen am Tag abzufangen.

Die mit Klebstoff versehenen Holzfasern, Holzspäne oder Holzstrands werden mitsamt den Füllstoffen und der weiteren leichten Komponenten zu Schichten aufgestreut und anschließend in einem Heißpressverfahren miteinander unter Wirkung von Druck miteinander verbunden. Als Klebstoffe geeignet sind UF, MUF, MUPF, PF, TF, die alle optional einen Proteinanteil aufweisen können, wie beispielsweise pPF, Klebstoffe auf Basis von Soja, pMDI oder Mischungen aus den zuvor genannten Elementen.

Ein Verfahren zur Herstellung einer aus mindestens drei Schichten bestehenden Holzwerkstoffplatte, deren wenigstens eine mittlere Schicht aus einem Gemisch Holzwerkstoff und geschäumten Kunststoff besteht, bei dem jede einzelne Schicht mit aus einem leimbenetzten Holzmaterial gestreut wird, zeichnete sich dadurch aus, dass der mindestens einen mittleren Schicht zusätzlich aufschäumbare Naturprodukte, insbesondere Mais, Reis oder Weizen zugegeben werden und die gestreuten Schichten zu einer Platte gewünschter Stärke verpresst werden, wobei die Naturprodukte während des Verpressens aufschäumen.

Anstatt die Naturprodukte während des Heißpressens aufzuschäumen, können diese auch kurz vorher aufgeschäumt werden. Dasselbe gilt auch für die aufschäumenden Kunststoffe. Einige natürliche Bestandteile, wie beispielsweise Mais, schäumen einfach durch Hitze in der Presse auf. Andere, wie z. B. Weizen oder Reis, enthalten meist zu wenig Wasser, um in der Presse aufschäumen zu können, und müssen daher vor dem Einbringen in die mittlere Schicht aufgeschäumt werden.

Vorzugsweise werden der wenigstens einen mittleren Schicht auch Füllstoffe aus Kunststoff auf Basis von Polyurethanschäumen oder Polystyrolschäumen beigemischt, die während des Verpressens zusätzlich zu den Naturprodukten aufschäumen.

Das Aufschäumen der Naturprodukte erfolgt durch Aufplatzen, wodurch die Hohlräume zwischen den Holzfasern oder Holzspänen aufgefüllt werden. Die geschäumten Naturprodukte wirken zusätzlich aldehydfangend. Besonders vorteilhaft ist es, dass diese Wirkung durch die fixe Einbindung in die Plattenmatrix lang anhaltend ist.

Mit Hilfe einer Zeichnung soll ein Ausführungsbeispiel der Erfindung nachfolgend kurz erläutert werden.

Es zeigt:
- Figur 1: die Draufsicht auf die gestreute mittlere Schicht einer Holzwerkstoffplatte bis zur Symmetrielinie;
- Figur 2: die Ausschnittsvergrößerung II nach Figur 1;
- Figur 3: die Rohdichteverteilung der Holzwerkstoffplatte über ihren Querschnitt.

Eine Holzwerkstoffplatte wird durch Streuen einzelner Schichten zu einem Kuchen und anschließendem Verpressen des Kuchens auf die gewünschte Plattenstärke hergestellt. Das Verfahren der Beleimung der Holzfasern oder Spänen, des Streuens und des Verpressens ist seit langem bekannt. Hierzu wird beispielsweise auf die DE 10 2004 006 385 verwiesen.

Figur 1 zeigt einen Teil der mindestens einen mittleren Schicht 1 einer Holzwerkstoffplatte, die symmetrisch zur Symmetrieachse A gestreut wird. Diese Mittelschicht 1 besteht aus Holzspänen oder Holzfasern 2, üblichen Füllstoffe 3, wie Polystyrol, Polyisocyanat oder Polyol sowie einem Treibmittel. Zusätzlich sind in die Schicht 1 aufschäumbare Naturstoffe 4, wie Mais, Reis oder Weizen enthalten. Außerdem sind fadenförmige Verstärkungsfasern 5 vorgesehen. Auf diese Mittelschicht 1, die auf eine untere Decklage aufgestreut worden ist, wird mindestens eine obere Decklage aufgestreut und der gestreute Kuchen dann verpresst.

Figur 3 zeigt das Rohdichteprofil der erfindungsgemäßen Holzwerkstoffplatte über ihre Dicke (Stärke). Erkennbar ist, dass die Deckschichten 6 eine wesentlich größere Dichte aufweisen als die Mittelschicht 1.

## Patentansprüche

1. Holzwerkstoffplatte mit mindestens drei Schichten aus einem Holzwerkstoff, deren wenigstens eine mittlere Schicht (1) aus einem Gemisch aus Holzwerkstoff und einem geschäumten Kunststoff (4) besteht, **dadurch gekennzeichnet, dass** die mittlere Schicht (1) zusätzlich mindestens einen geschäumten natürlichen Werkstoff (4) aufweist.

2. Holzwerkstoffplatte nach Anspruch 1, **dadurch gekennzeichnet, dass** der natürliche Werkstoff (4) Mais, Reis, Weizen oder eine Mischung hieraus ist.

3. Holzwerkstoffplatte nach Anspruch 1 oder 2, **dadurch gekennzeichnet, dass** der Holzwerkstoff der mittleren Schicht (1) eine geringere Dichte aufweist als der Holzwerkstoff der äußeren Schichten.

4. Holzwerkstoffplatte nach einem der vorstehenden Ansprüche, **gekennzeichnet durch** eine mittlere Rohdichte von 500 kg/m³,

5. Holzwerkstoffplatte nach Anspruch 4, **dadurch gekennzeichnet, dass** die Rohdichte der mittleren Schicht (1) unter 450 kg/m³ liegt.

6. Holzwerkstoffplatte nach Anspruch 4 oder 5, **dadurch gekennzeichnet, dass** die Rohdichte der Deckschichten über 500 kg/m³ liegt.

7. Holzwerkstoffplatte nach einem der Ansprüche 4 bis 6, **dadurch gekennzeichnet, dass** die Abweichung der mittleren Rohdichte plus/minus 50 kg/m³ nicht übersteigt.

8. Holzwerkstoffplatte nach einem oder mehreren der vorstehenden Ansprüche, **dadurch gekennzeichnet, dass** die mittlere Schicht (1) faser- oder fadenförmige Bestandteile (5) aufweist.

9. Holzwerkstoffplatte nach Anspruch 8, **dadurch gekennzeichnet, dass** die faser- oder fadenförmigen Bestandteile (5) aus natürlichen Werkstoffen, insbesondere Flachs bestehen.

10. Holzwerkstoffplatte nach Anspruch 8, **dadurch gekennzeichnet, dass** die faser- oder fadenförmigen Bestandteile aus Kunststoff, insbesondere Karbon, PE, PP, PET oder aus Glasfasern bestehen.

11. Holzwerkstoffplatte nach Anspruch 9 oder 10, **dadurch gekennzeichnet, dass** die faser- oder fadenförmigen Bestandteile (5) aus zwei Komponenten bestehen.

12. Holzwerkstoffplatte nach einem oder mehreren der vorstehenden Ansprüche, **dadurch gekennzeichnet, dass** zumindest die mittlere Schicht (1) zusätzliche Füllstoffe aus Kunststoff, vorzugsweise auf Basis von Polyurethanschäumen und/oder Polystyrolschäumen aufweist.

13. Holzwerkstoffplatte nach einem oder mehreren der vorstehenden Ansprüche, **dadurch gekennzeichnet, dass** zur Erhöhung der Wärmespeicherkapazität die mittlere Schicht (1) zusätzlich Latentwärmespeicher aufweist.

14. Holzwerkstoffplatte nach Anspruch 13, **dadurch gekennzeichnet, dass** die Latentwärmespeicher mikroverkapselt sind.

15. Verfahren zur Herstellung einer aus mindestens drei Schichten bestehenden Holzwerkstoffplatte nach Anspruch 1, bei dem jede einzelne Schicht aus mit einem Klebstoff benetzten Holzfasern oder Holzspänen gestreut wird und der mindestens einen mittleren Schicht aufschäumbare Naturprodukte, insbesondere Mais, Reis oder Weizen zugegeben werden, die gestreuten Schichten unter Druck- und Temperatureinwirkung zu einer Platte gewünschter Stärke verpresst werden und die Naturprodukte unmittelbar vor oder während des Verpressens aufschäumen.

16. Verfahren nach Anspruch 15, **dadurch gekennzeichnet, dass** der mindestens einen mittleren Schicht (1) Füllstoffe (3) aus Kunststoff, insbesondere auf Basis von Polyurethanschäumen und/oder Polystyrolschäumen zugegeben werden, die während des Verpressens zusätzlich aufschäumen.

17. Verfahren nach Anspruch 15 oder 16, **dadurch gekennzeichnet, dass** der mindestens einen mittleren Schicht (1) Verstärkungsfasern (5) und ggf. Latentwärmespeicher zugegeben werden.

## Claims

1. Woodbase board having three or more layers of a woodbase material, the at least one central layer (1) of which consists of a mixture of woodbase material and a foamed plastics material (4), **characterized in that** the central layer (1) additionally includes at least one foamed natural material of construction (4).

2. Woodbase board according to Claim 1, **characterized in that** the natural material of construction (4) is maize, rice, wheat or a mixture thereof.

3. Woodbase board according to Claim 1 or 2, **characterized in that** the woodbase material of the central layer (1) has a lower density than the woodbase material of the outer layers.

4. Woodbase board according to any preceding claim, **characterized by** an average raw density of 500 kg/m³.

5. Woodbase board according to Claim 4, **characterized in that** the raw density of the central layer (1) is below 450 kg/m³.

6. Woodbase board according to Claim 4 or 5, **characterized in that** the raw density of the surface layers is above 500 kg/m³.

7. Woodbase board according to any of Claims 4 to 6, **characterized in that** the deviation from the average raw density does not exceed plus/minus 50 kg/m³.

8. Woodbase board according to one or more of the preceding claims, **characterized in that** the central layer (1) includes fibrous or filamentary constituents (5).

9. Woodbase board according to Claim 8, **characterized in that** the fibrous or filamentary constituents (5) consist of natural materials of construction, more particularly flax.

10. Woodbase board according to Claim 8, **characterized in that** the fibrous or filamentary constituents consist of plastics material, more particularly carbon, PE, PP, PET or of glass fibers.

11. Woodbase board according to Claim 9 or 10, **characterized in that** the fibrous or filamentary constituents (5) consist of two components.

12. Woodbase board according to one or more of the preceding claims, **characterized in that** at least the central layer (1) includes additional fillers composed of plastics material, preferably based on polyurethane foams and/or polystyrene foams.

13. Woodbase board according to one or more of the preceding claims, **characterized in that** the central layer (1) additionally includes latent heat storage media to increase the heat storage capacity.

14. Woodbase board according to Claim 13, **characterized in that** the latent heat storage media are microencapsulated.

15. Process for producing a woodbase board according to Claim 1 consisting of three or more layers, which comprises forming each individual layer of resinated wood fibers or wood shavings and adding foamable natural products, more particularly maize, rice or wheat, to the at least one central layer, molding the formed layers under heat and pressure into a board of the desired thickness, and foaming the natural products immediately before or during the pressing step.

16. Process according to Claim 15, **characterized in that** the at least one central layer (1) has added to it fillers (3) of plastics material, more particularly based on polyurethane foams and/or polystyrene foams, which additionally foam up during the pressing step.

17. Process according to Claim 15 or 16, **characterized in that** reinforcing fibers (5) and optionally latent heat storage media are added to the at least one central layer (1).

## Revendications

1. Panneau en matériau à base de bois comprenant au moins trois couches d'un matériau à base de bois, dont au moins une couche intermédiaire (1) constituée d'un mélange de matériau à base de bois et d'un matériau plastique expansé (4) **caractérisé en ce que** la couche intermédiaire (1) présente en outre au moins un matériau naturel expansé (4).

2. Panneau en matériau à base de bois selon la revendication 1, **caractérisé en ce que** le matériau naturel est du maïs, du riz, du blé, ou un mélange de cela.

3. Panneau en matériau à base de bois selon la revendication 1 ou 2, **caractérisé en ce que** le matériau à base de bois de la couche intermédiaire (1) présente une densité inférieure à celle du matériau à base de bois des couches externes.

4. Panneau en matériau à base de bois selon l'une quelconque des revendications précédentes, **caractérisé par** une densité apparente moyenne de 500 kg/m³.

5. Panneau en matériau à base de bois selon la revendication 4, **caractérisé en ce que** la densité apparente de la couche intermédiaire (1) est inférieure à 450 kg/m³.

6. Panneau en matériau à base de bois selon la revendication 4 ou 5, **caractérisé en ce que** la densité apparente des couches supérieures est supérieure à 500 kg/m³.

7. Panneau en matériau à base de bois selon l'une des revendications 4 à 6, **caractérisé en ce que** l'écart de la densité apparente moyenne ne dépasse pas plus ou moins 50 kg/m³.

8. Panneau en matériau à base de bois selon l'une ou plusieurs des revendications précédentes, **caractérisé en ce que** la couche intermédiaire (1) présente des composants (5) fibreux ou filamenteux.

9. Panneau en matériau à base de bois selon la revendication 8, **caractérisé en ce que** les composants (5) fibreux ou filamenteux sont en matériaux naturels, en particulier en lin.

10. Panneau en matériau à base de bois selon la revendication 8, **caractérisé en ce que** les composants fibreux ou filamenteux sont en matériaux plastiques, en particulier carbone, PE, PP, PET ou en fibres de verre.

11. Panneau en matériau à base de bois selon la revendication 9 ou 10, **caractérisé en ce que** les composants (5) fibreux ou filamenteux sont constitués de deux composants.

12. Panneau en matériau à base de bois selon l'une ou plusieurs des revendications précédentes, **caractérisé en ce qu'**au moins la couche intermédiaire (1) présente des charges additionnelles en matériau plastique, de préférence à base de mousse de polyuréthane et/ou de mousse de polystyrène.

13. Panneau en matériau à base de bois selon l'une ou plusieurs des revendications précédentes, **caractérisé en ce que** la couche intermédiaire (1) présente en outre des accumulateurs de chaleur latente pour augmenter la capacité d'accumulation de chaleur.

14. Panneau en matériau à base de bois selon la revendication 13, **caractérisé en ce que** les accumulateurs de chaleur latente sont micro-encapsulés.

15. Procédé de fabrication d'un panneau en matériau à base de bois constitué d'au moins trois couches selon la revendication 1, dans lequel on constitue chaque couche individuelle en dispersant des fibres de bois ou des copeaux de bois mouillés avec un adhésif, et on ajoute des produits naturels expansibles, en particulier du maïs, du riz ou du blé dans l'au moins une couche intermédiaire, les couches formées par dispersion étant pressées sous l'action de la pression et la température pour former un panneau d'épaisseur désirée, lesdits produits naturels moussant immédiatement avant ou au cours de la compression.

16. Procédé selon la revendication 15, **caractérisé en ce que** l'on ajoute dans ladite au moins une couche intermédiaire (1) des charges (3) en matériau plastique, en particulier à base de mousse de polyuréthane et/ou de mousse de polystyrène qui moussent elles aussi au cours de la compression.

17. Procédé selon la revendication 15 ou 16, **caractérisé en ce que** des fibres de renfort (5) et, le cas échéant, des accumulateurs de chaleur latente sont ajoutés dans ladite au moins une couche intermédiaire (1).
